# EUROPÄISCHE PATENTSCHRIFT

(11) **EP 3 447 391 B1**
(45) Veröffentlichungstag und Bekanntmachung des Hinweises auf die Patenterteilung: **01.01.2020**
(21) Anmeldenummer: 18185189.0
(22) Anmeldetag: 24.07.2018
(51) Int. Cl.: F24D 19/02

(54) **HALTEPRATZE FÜR EINE KONSOLE ZUM BEFESTIGEN VON HEIZKÖRPERN AN EINER WAND**
BRACKET FOR A CONSOLE FOR FIXING RADIATORS TO A WALL
GRIFFE DE RETENUE POUR UNE CONSOLE DESTINÉ À FIXER DES RADIATEURS SUR UN MUR

(30) Priorität: 21.08.2017 DE 202017104993 U
(43) Veröffentlichungstag der Anmeldung: 27.02.2019
(73) Patentinhaber: WEMEFA Horst Christopeit GmbH, 42555 Velbert (DE)
(72) Erfinder: PEGA, Adrian, 42549 Velbert (DE)
(74) Vertreter: Buse, Mentzel, Ludewig Patentanwaltskanzlei

(56) Entgegenhaltungen:
- EP-A1- 3 062 029
- EP-A2- 1 045 210
- DE-A1- 19 510 481
- DE-B4- 19 604 933
- DE-U1-202011 102 745

## Beschreibung

Die Erfindung betrifft eine Haltepratze für eine Konsole zur Befestigung von Heizkörpern an einer Wand der im Oberbegriff von Anspruch 1 genannten Art. Derartige Konsolen sind zur Befestigung von Heizkörpern weit verbreitet, da sie einfach und kostengünstig in der Herstellung und einfach und praktikabel bei der Montage des Heizkörpers sind. Darüber hinaus sollte bei der betreffenden Vorrichtung vorgesehen sein, dass der Heizkörper gegen unbeabsichtigtes Ausheben gesichert wird, um Sicherheitsrisiken zu vermeiden.

Die EP 1 837 604 B1 beschreibt eine Haltepratze für eine Konsole zum Befestigen eines Heizkörpers. Die Konsole umfasst dabei eine längliche Schiene und einen oberen Halter, in den ein Teil des Heizkörpers aufnehmbar ist. Ein Verriegelungsglied wirkt in seiner Befestigungsstellung dafür, dass der Heizkörper nicht unbeabsichtigt ausgehoben werden kann, wobei zwei Greifteile vorgesehen sind, welche das Verriegelungsglied in eine geöffnete Stellung schwenken können, um den Heizkörper zu demontieren. Die Vorrichtung ist relativ komplex im Aufbau und eine Bedienperson muss beide Greifteile betätigen, um den Heizkörper zu demontieren. Darüber hinaus ist es nicht vorgesehen, dass der Heizkörper auch gegen seitliches Verschieben gesichert wird.

Die DE 196 04 933 B4 beschreibt ebenfalls eine Haltepratze der im Oberbegriff genannten Art. Hier weist der obere Halter eine Anlaufschräge auf, die mit dem Haltebereich des Heizkörpers in Wirkverbindung treten kann, wobei ein klauenartiger Halteteil des oberen Halters gegen die Kraft einer Feder nach oben verschoben wird, um dann durch die Kraft dieser Feder in der Halteposition mit dem Haltebereich des Heizkörpers in Wirkverbindung zu treten. Dieses Dokument zeigt verschiedene Arten der Verriegelung, um ein unbeabsichtigtes Ausheben des Heizkörpers zu verhindern. Darüber hinaus wäre es auch möglich, eine Schraube von oben durch die U-förmige Ausformung einzubringen, die verhindert, dass der klauenartige Halteteil nach oben verschoben und so der Heizkörper ausgehoben werden kann. Eine Variante um ein seitliches Verschieben des Heizkörpers zu verhindern, ist hier ebenfalls nicht vorgesehen.

Aufgabe der Erfindung ist es daher, eine Haltepratze vorzusehen, welche einfach und kostengünstig in der Konstruktion und Herstellung ist, sicher und komfortabel in der Montage und darüber hinaus noch sowohl ein Ausheben aus auch ein Verschieben des Heizkörpers verhindert. Diese Aufgabe wird durch die kennzeichnenden Merkmale von Anspruch 1 gelöst, denen folgende besondere Bedeutung zukommt.

Das Feststellelement ist so beschaffen, dass es noch neben dem unbeabsichtigten Ausheben ein unbeabsichtigtes Verschieben des Heizkörpers in der Ausnehmung des klauenartigen Halteteils verhindert, indem es mit dem Haltebereich des Heizkörpers mittelbar oder unmittelbar zusammenwirkt. Dabei ist das Feststellelement so beschaffen, dass es beim montierten Heizkörper betätigbar ist. Somit kann durch die Verwendung eines einzelnen Feststellelementes sowohl ein unbeabsichtigtes Ausheben als auch ein versehentliches Verschieben des Heizkörpers wirksam verhindert werden. Trotzdem kann das Feststellelement unwirksam gesetzt werden, um den Heizkörper zu demontieren, wenn dies gewünscht wird.

In einem bevorzugten Ausführungsbeispiel ist der klauenartige Halteteil in einer U-förmigen Ausformung, die am oberen Halter befindlich ist, gleitend aufnehmbar. Hierdurch kann der klauenartige Halteteil während der Montage des Heizkörpers problemlos nach oben ausweichen, indem er in der U-förmigen Ausformung gleitet, um den Haltebereich des Heizkörpers in die Ausnehmung aufzunehmen.

Bevorzugterweise ist die Feder als eine vom klauenartigen Halteteil ausgehende elastische Fahne ausgebildet. Hierdurch ergeben sich Vorteile bei der Montage der Feder, da hier nicht ein weiteres Bauteil eingesetzt werden muss. Dies ist einfacher in der Montage und kostengünstiger in der Herstellung. Besonders vorteilhaft ist es, wenn hier als elastische Fahne eine Kunststofffahne dient, die von dem klauenartigen Halteteil einstückig ausgeht und mit ihrem freien Ende im Bereich des U-Stegs an die inneren Stegwandungen der U-förmigen Ausformung anlegt. Dies ist eine besonders kostengünstige und einfache Ausformung der als Feder dienenden elastischen Fahne. Unter Ausnutzung der gebogenen Form der U-förmigen Ausformung, kann die Feder dann an den inneren Stegwandungen an der U-förmigen Ausformung gleiten, wenn der klauenartige Halteteil in der U-förmigen Ausformung bewegt wird. Selbstverständlich ist hier auch die kinematische Umkehr möglich, so dass die Feder von der U-förmigen Ausformung vorspringt und mit dieser einstückig ausgebildet ist, wobei der klauenartige Halteteil dann gegen diese Feder von einem zu montierenden Heizkörper gedrückt wird.

In einem bevorzugten Ausführungsbeispiel ist das Feststellelement zwischen dem klauenartigen Halteteil und der Wand angeordnet und ist bei montiertem Heizkörper von oben zugänglich. So kann eine Bedienperson das Feststellelement auch bei montiertem Heizkörper einfach bedienen und so den Heizkörper sichern oder, falls der Heizkörper entfernt werden soll, das Feststellelement auch wieder lösen, um den Heizkörper zu entfernen.

Bevorzugterweise durchgreift das Feststellelement den klauenartigen Halteteil zumindest bereichsweise und ist nach der Betätigung mit seinem unteren Ende mit dem Haltebereich des Heizkörpers in Wirkverbindung bringbar und zwar derart, dass eine Klemmung zwischen dem Feststellelement und dem Haltebereich des Heizkörpers und/oder zwischen der Ausnehmung des klauenartigen Halteteils und dem Haltebereich des Heizkörpers herbeigeführt wird. Durch diese Klemmung ist weder das Ausheben des Heizkörpers noch das Verschieben möglich.

Bevorzugterweise ist das Feststellelement als Schraube ausgebildet. Derartige Schrauben sind Standardbauteile und daher kostengünstig. Bevorzugt kann die Schraube an ihrem unteren Ende zugespitzt sein, um besser mit dem Haltebereich des Heizkörpers in Wirkverbindung treten zu können. Der Kopf der Schraube kann beispielsweise als Außensechskant ausgebildet sein. Selbstverständlich ist es auch möglich, einen Innensechskant oder eine andere Form des Schraubenkopfes vorzusehen. Auch das untere Ende der Schraube kann eine andere Form aufweisen. Es ist vorteilhaft, wenn der klauenartige Halteteil gegenüber der Schiene senkrecht zur Fläche der Schiene verschieblich ist. Somit können verschiedene Abstände des Haltebereichs des betreffenden Heizkörpers zur Schiene durch den klauenartigen Halteteil einfach eingestellt werden.

Weitere Vorteile und Ausführungsbeispiele ergeben sich aus den Unteransprüchen der nachfolgenden Beschreibung und den Zeichnungen. In den Zeichnungen ist die Erfindung in zwei Ausführungsbeispielen dargestellt. Es zeigen:
- Fig. 1:: einen exemplarischen Heizkörper während der Montage an einer erfindungsgemäßen Konsole in einer ersten Ausführungsform,
- Fig. 2:: einen klauenartigen Halteteil gemäß der Ausführungsform in Fig. 1,
- Fig. 3:: eine erfindungsgemäße Konsole in einer zweiten Ausführungsform,
- Fig. 4:: die Konsole aus Fig. 3 perspektivisch von vorne oben,
- Fig. 5:: die Konsole aus Fig. 3 und 4 perspektivisch von hinten unten,
- Fig. 6:: eine Vergrößerung des klauenartigen Halteteils aus Fig. 3 bis 5,
- Fig. 7:: eine Ansicht des Elements aus Fig. 6 perspektivisch von unten.

Fig. 1 zeigt eine erfindungsgemäße Konsole 10, welche hier an einer Wand montiert ist. Ein Heizkörper 40 wird gerade an dieser Konsole 10 montiert. Mit einer Haltelasche ist der Heizkörper 40 bereits im unteren Halter 12 an der Konsole 10 angebracht, wobei der untere Halter 12 hier einstückig mit der Schiene 11 ausgebildet ist. Durch Verschwenken in Pfeilrichtung wird der Heizkörper 40 mit seiner oberen Haltelasche und dem daran befindlichen Haltebereich 41 unter Zwischenschaltung der Anlaufschräge 31 in die Ausnehmung 32 am klauenartigen Halteteil 30 im oberen Halter 20 eingebracht. Der Haltebereich 41 ist hier an einer Haltelasche des Heizkörpers 40 vorgesehen. Es ist selbstverständlich auch möglich, die obere Nahtstelle des Heizkörpers 40 als Haltebereich 41 zu verwenden.

Der obere Halter 20 weist ein eines Ende 21 auf, mit dem er vertikal verschieblich und arretierbar an der Schiene 11 halterbar ist und ein anderes Ende 22, an welchem der klauenartige Halteteil 30 vorgesehen ist. Zwischen dem klauenartigen Halteteil 30 und der Wand ist das Feststellelement 34 erkennbar, welches hier als Schraube mit Außensechskantkopf ausgebildet ist.

Wie aus Fig. 2 näher ersichtlich ist, ist die Feder 33 als elastische Fahne 35 vorgesehen und einstückig mit dem klauenartigen Halteteil 30 ausgebildet. Die elastische Fahne 35 liegt dabei mit ihrem freien Ende 36 an der inneren Stegwandung 24 der U-förmigen Ausformung 23 an. Hierdurch wird die gewünschte Federwirkung erzielt. Der klauenartige Halter 30 kann dann in der U-förmigen Ausformung 23 translatorisch bewegt werden, beispielsweise wenn ein Heizkörper 40 mit seinem Haltebereich 41 an der Anlaufschräge 31 entlangläuft und dabei den klauenartigen Halteteil 30 nach oben drückt, bis der Haltebereich 41 des Heizkörpers 40 in die Ausnehmung 32 eingebracht ist.

Eine weitere Ausführungsform der Erfindung zeigen die Fig. 3 bis 7. Hier ist der untere Halter 12 nicht einstückig mit der Schiene 11 ausgebildet, sondern als separates Bauteil, welches in Öffnungen in der Schiene 11 eingehängt werden kann. Hierdurch ist der Abstand zwischen unterem Halter 12 und oberem Halter 20 einstellbar, beispielsweise um für verschiedene Heizkörper 40 mit in unterschiedlichem Abstand vorgesehenen Haltelaschen verwendet zu werden.

Im Gegensatz zu der ersten Ausführungsform ist die Anlaufschräge 31 hier leicht gebogen ausgeführt. Dadurch kann der Haltebereich 41 eines Heizkörpers 40 noch einfacher an der Anlaufschräge 31 entlanggleiten und in die Ausnehmung 32 eingebracht werden.

Des Weiteren erkennt man bei dieser Ausführungsform, dass das Feststellelement 34 als Schraube ausgebildet ist. Der Kopf ist der einer Außensechskantschraube, während das untere Ende 37 des Feststellelementes 34 spitz ausgestaltet ist. Das freie Ende 36 der elastischen Fahne 35, welche auch hier einstückig mit dem klauenartigen Halteteil 30 ausgebildet ist, liegt auch bei dieser Ausführungsform an der inneren Stegwandung 24 der U-förmigen Ausformung 23 an.

Abschließend sei noch darauf hingewiesen, dass die hier dargestellten Ausführungsformen lediglich beispielhafte Verwirklichungen der Erfindung sind. Diese ist nicht darauf beschränkt. Es sind vielmehr noch Abänderungen und Abwandlungen möglich.

### Bezugszeichenliste:

- 10: Konsole
- 11: Schiene
- 12: unterer Halter
- 20: oberer Halter
- 21: eines Ende von 20
- 22: anderes Ende von 20
- 23: U-förmige Ausformung
- 24: innere Stegwandung von 23
- 25: Schenkel von 23
- 30: klauenartiger Halteteil
- 31: Anlaufschräge
- 32: Ausnehmung
- 33: Feder
- 34: Feststellelement
- 35: elastische Fahne
- 36: freies Ende von 35
- 37: unteres Ende von 34
- 40: Heizkörper
- 41: Haltebereich von 40

## Patentansprüche

1. Haltepratze mit einer Konsole (10) zum Befestigen von Heizkörpern (40) an einer Wand, wobei die Konsole (10) eine längliche Schiene (11), einen unteren Halter (12) und einen oberen Halter (20) umfasst,
wobei der obere Halter (20) mit seinem einen Ende (21) vertikal verschieblich und arretierbar an der Schiene (11) halterbar ist und an seinem anderen Ende (22) einen klauenartigen Halteteil (30) mit einer Anlaufschräge (31) rund mit einer Ausnehmung (32) für die Aufnahme eines Haltebereichs eines Heizkörpers (40) aufweist,
wobei der klauenartige Halteteil (30) derart durch die Kraft einer Feder (33) belastet gelagert ist, dass er durch einen auf den oberen Halter (20) zubewegten Heizkörper (40) unter Zwischenschaltung der Anlaufschräge (31) selbsttätig gegen die Federbelastung (33) bewegbar ist, bis der Haltebereich (41) des Heizkörpers (40) in die Ausnehmung (32) eingebracht ist,
und wobei ein Feststellelement (34) vorgesehen ist, durch welches der klauenartige Halteteil (30) gegen ein unbeabsichtigtes Ausheben des Heizkörpers (40) sicherbar ist, indem es eine Bewegung des klauenartige Halteteils (30) verhindert,
**dadurch gekennzeichnet,**
**dass** das Feststellelement (34) zusätzlich noch ein unbeabsichtigtes Verschieben des Heizkörpers in dem klauenartigen Halteteil (30) verhindert, indem es mit dem Haltebereich (41) des Heizkörpers (40) mittelbar oder unmittelbar zusammenwirkt
und **dass** das Feststellelement (34) bei montiertem Heizkörper (40) betätigbar ist.

2. Haltepratze nach Anspruch 1, **dadurch gekennzeichnet, dass** der klauenartige Halteteil (30) in einer U-förmigen Ausformung (23), die am oberen Halter (20) befindlich ist, gleitend aufnehmbar ist.

3. Haltepratze nach einem der Ansprüche 1 oder 2, **dadurch gekennzeichnet, dass** als Feder (33) eine vom klauenartigen Halteteil (30) ausgehende elastische Fahne (35) dient.

4. Haltepratze nach Anspruch 3, **dadurch gekennzeichnet, dass** als elastische Fahne (35) eine Kunststofffahne dient, die von dem klauenartigen Halteteil (30) einstückig ausgeht und mit ihrem freien Ende (36) sich im Bereich des U-Steges an die inneren Stegwandungen (24) der U-förmigen Ausformung (23) anlegt.

5. Haltepratze nach Anspruch 2, **dadurch gekennzeichnet, dass** die Feder (33) im Inneren der U-förmigen Ausformung (23) vorspringt und mit dieser einstückig ausgebildet ist.

6. Haltepratze nach einem der vorhergehenden Ansprüche, **dadurch gekennzeichnet, dass** das Feststellelement (34) zwischen dem klauenartigen Halteteil (30) und der Wand angeordnet und bei montiertem Heizkörper (40) von oben zugänglich ist.

7. Haltepratze nach einem der vorhergehenden Ansprüche, **dadurch gekennzeichnet, dass** das Feststellelement (34) den klauenartigen Halteteil (30) zumindest bereichsweise durchgreift und nach der Betätigung mit seinem unteren Ende mit dem Haltebereich (41) des Heizkörpers (40) in Wirkverbindung bringbar ist, und zwar derart, dass eine Klemmung zwischen dem Feststellelement (34) und dem Haltebereich (41) des Heizkörpers (40) und/oder zwischen der Ausnehmung (32) des klauenartigen Halteteils (30) und dem Haltebereich (41) des Heizkörpers (40) herbeigeführt wird.

8. Haltepratze nach einem der vorhergehenden Ansprüche, **dadurch gekennzeichnet, dass** das Feststellelement (34) als Schraube ausgebildet ist.

9. Haltepratze nach Anspruch 8, **dadurch gekennzeichnet, dass** das die Schraube an ihrem unteren Ende (37) zugespitzt ist.

10. Haltepratze nach einem der Ansprüche 8 oder 9, **dadurch gekennzeichnet, dass** der Kopf der Schraube als Außensechskant ausgebildet ist.

11. Haltepratze nach einem der vorhergehenden Ansprüche, **dadurch gekennzeichnet, dass** der klauenartige Halteteil (30) gegenüber der Schiene (11) senkrecht zur Fläche der Schiene (11) verschieblich ist.

12. Haltepratze nach einem der vorhergehenden Ansprüche, **dadurch gekennzeichnet, dass** der klauenartige Halteteil (30) aus einem Kunststoff besteht.

## Claims

1. Holding claw with bracket (10) for attaching heaters (40) to a wall, the bracket (10) comprising an elongated rail (11), a lower holder (12) and an upper holder (20),
wherein one end (21) of the upper holder (20) can be held vertically displaceably and lockably on the rail (11) and its other end (22) has a claw-like holding part (30) with a run-on slope (31) and
with a recess (32) for receiving a fastening region of a heater (40),
wherein the claw-like holding part (30) is mounted loaded by the force of a spring (33) such that it automatically moves against the spring load (33) by means of a heater (40) moving toward the upper holder (20) with the interposition of the run-on slope (31) being movable until the fastening region (41) of the heater (40) is introduced into the recess (32),
and wherein a locking element (34) is provided, by which the claw-like holding part (30) can be secured against unintentional lifting of the heater (40) by preventing a movement of the claw-like holding part (30),
**characterised in that**
the locking element (34) additionally prevents inadvertent displacement of the heater in the claw-like holding part (30) by interacting directly or indirectly with the fastening region (41) of the heater (40)
and the locking element (34) is actuated when the heater (40) is mounted.

2. Holding claw according to claim 1, **characterised in that** the claw-like holding part (30) can be slipped into a U-shaped design (23) which is located on the upper holder (20).

3. Holding claw according to one of claims 1 or 2, **characterised in that** the spring (33) used is an elastic tab (35) originating from the claw-like holding part (30).

4. Holding claw according to claim 3, **characterised in that** the elastic tab (35) is a plastic tab that starts from the claw-like holding part (30) in one piece and with its free end (36) is in contact with the inner web walls (24) of the U-shaped design (23) in the region of the U-web.

5. Holding claw according to claim 2, **characterised in that** the spring (33) in the interior of the U-shaped design (23) protrudes and is formed integrally therewith.

6. Holding claw according to one of the preceding claims, **characterised in that** the locking element (34) is arranged between the claw-like holding part (30) and the wall and is accessible from the top when the heater (40) is mounted.

7. Holding claw according to one of the preceding claims, **characterised in that** the locking element (34) at least partially passes through the claw-like holding part (30) and after actuation with its lower end with the fastening region (41) of the heater (40) is operatively engageable in such a way that a clamping between the locking element (34) and the fastening region (41) of the heater (40) and / or between the recess (32) of the claw-like holding part (30) and the fastening region (41) of the heater (40) is brought about.

8. Holding claw according to one of the preceding claims, **characterised in that** the locking element (34) is designed as a screw.

9. Holding claw according to claim 8, **characterised in that** the screw is tapered at its lower end (37).

10. Holding claw according to one of claims 8 or 9, **characterised in that** the head of the screw is formed as an external hexagon.

11. Holding claw according to one of the preceding claims, **characterised in that** the claw-like holding part (30) relative to the rail (11) is displaceable perpendicular to the surface of the rail (11).

12. Holding claw according to one of the preceding claims, **characterised in that** the claw-like holding part (30) is made of plastic.

## Revendications

1. Griffe de retenue avec une console (10) destinée à fixer des radiateurs (40) contre un mur, sachant que la console (10) comprend un rail (11) longiligne, un support inférieur (12) et un support supérieur (20),
sachant que le support supérieur (20) est, par son extrémité (21), déplaçable verticalement et blocable contre le rail (11) et qu'il présente, en son autre extrémité (22), une pièce de retenue (30) en forme de serre avec biseau d'approche (31),
et avec un évidement (32) destiné à recevoir une zone de retenue d'un radiateur (40),
sachant que la pièce de retenue (30) en forme de serre est en appui, sous la contrainte d'un ressort (33), de sorte à se déplacer d'elle-même - sous l'effet d'un radiateur (40) déplacé en direction du support supérieur (20) - par l'intermédiaire du biseau d'approche (31), en vainquant la contrainte du ressort (33), jusqu'à ce que la zone de retenue (41) du radiateur (40) ait été introduite dans l'évidement (32),
et sachant qu'un élément d'immobilisation (34) est prévu, permettant de sécuriser la pièce de retenue (30) en forme de serre en empêchant un déplacement de la pièce de retenue (30) en forme de serre, donc un déboîtement involontaire par soulèvement du radiateur (40),
**caractérisée en ce que**
l'élément d'immobilisation (34) empêche en plus un déplacement involontaire du radiateur dans la pièce de retenue (30) en forme de serre en interagissant indirectement ou directement avec la zone de retenue (41) du radiateur (40) et **en ce que** l'élément d'immobilisation (34) est actionnable avec le radiateur (40) monté.

2. Griffe de retenue selon la revendication 1, **caractérisée en ce que** la pièce de retenue (30) en forme de serre peut être logée de manière glissante dans un modelage en U (23) situé contre le support supérieur (20).

3. Griffe de retenue selon la revendication 1 ou 2, **caractérisée en ce qu'**une languette élastique (35) partant de la pièce de retenue (30) en forme de serre sert de ressort (33).

4. Griffe de retenue selon la revendication 3, **caractérisée en ce qu'**une languette en plastique sert de languette élastique (35), languette qui part monobloc de la pièce de retenue (30) en forme de serre et qui applique par son extrémité libre (36), dans la zone de la nervure en U, contre les parois intérieures (24) de nervure du modelage en U (23).

5. Griffe de retenue selon la revendication 2, **caractérisée en ce que** le ressort (33) fait saillie à l'intérieur du modelage en U (23) et qu'il est configuré monobloc avec ledit modelage.

6. Griffe de retenue selon l'une des revendications précédentes, **caractérisée en ce que** l'élément d'immobilisation (34) est disposé entre la pièce de retenue (30) en forme de serre et le mur, et qu'il est accessible par le haut une fois le radiateur (40) monté.

7. Griffe de retenue selon l'une des revendications précédentes, **caractérisée en ce que** l'élément d'immobilisation (34) traverse au moins localement la pièce de retenue (30) en forme de serre et qu'après l'actionnement il est possible de l'amener par son extrémité inférieure en liaison active avec la zone de retenue (41) du radiateur (40), à savoir de sorte à provoquer un bridage entre l'élément d'immobilisation (34) et la zone de retenue (41) du radiateur (40) et/ou entre l'évidement (32) de la pièce de retenue (30) en forme de serre et la zone de retenue (41) du radiateur (40).

8. Griffe de retenue selon l'une des revendications précédentes, **caractérisée en ce que** l'élément d'immobilisation (34) est configuré en vis.

9. Griffe de retenue selon la revendication 8, **caractérisée en ce que** la vis se termine en pointe en son extrémité inférieure (37).

10. Griffe de retenue selon l'une des revendications 8 ou 9, **caractérisée en ce que** la tête de la vis est configurée en embout hexagonal.

11. Griffe de retenue selon l'une des revendications précédentes, **caractérisée en ce que** la pièce de retenue (30) en forme de serre est déplaçable, en face du rail (11) verticalement par rapport à la surface du rail (11).

12. Griffe de retenue selon l'une des revendications précédentes, **caractérisée en ce que** la pièce de retenue (30) en forme de serre se compose d'une matière plastique.
